# FASCICULE DE BREVET EUROPEEN

(11) **EP 1 524 675 B1**
(45) Date de publication et mention de la délivrance du brevet: **06.04.2011**
(21) Numéro de dépôt: 04104982.6
(22) Date de dépôt: 12.10.2004
(51) Int. Cl.: G21K 1/00

(54) **Dispositif et procédé de déplacement de particules**
Vorrichtung und Verfahren zur Verschiebung von Teilchen
Apparatus and method for displacement of particles

(30) Priorité: 14.10.2003 FR 0350679
(43) Date de publication de la demande: 20.04.2005
(73) Titulaire: Commissariat à l'Énergie Atomique et aux Énergies Alternatives, 75015 Paris (FR)
(72) Inventeur: GAUGIRAN, Stéphanie, 38000, GRENOBLE (FR); HAZART, Jérôme, 38000, GRENOBLE (FR)
(74) Mandataire: Poulin, Gérard

(56) Documents cités:
- WO-A-00/69554
- WO-A-03/065774
- US-A1- 2003 111 594
- ROSENBLATT D ET AL: "RESONANT GRATING WAVEGUIDE STRUCTURES" IEEE JOURNAL OF QUANTUM ELECTRONICS, IEEE INC. NEW YORK, US, vol. 33, no. 11, 1 novembre 1997 (1997-11-01), pages 2038-2059, XP000725006 ISSN: 0018-9197
- OGURA Y ET AL: "OPTICAL LEVITATION AND TRANSLATION OF A MICROSCOPIC PARTICLE BY USE OF MULTIPLE BEAMS GENERATED BY VERTICAL-CAVITY SURFACE-EMITTING LASER ARRAY SOURCES" APPLIED OPTICS, OPTICAL SOCIETY OF AMERICA,WASHINGTON, US, vol. 41, no. 27, 20 septembre 2002 (2002-09-20), pages 5645-5654, XP001130498 ISSN: 0003-6935

## Description

### DOMAINE TECHNIQUE ET ART ANTERIEUR

L'invention concerne le domaine des techniques de déplacement et de manipulation de particules par des forces optiques.

Les applications envisagées sont le déplacement sans contact, de particules (billes de matériaux différents, nano-objets, cellules ou autres objects biologiques) sur des grandes distances (plusieurs centimètres) et avec des trajectoires prédéfinies. On peut aussi envisager des applications de tri de particules basées sur des interactions avec la lumière qui sont différentes en fonction de la nature de la particule.

Le document de A. Ashkin et al. intitulé « Observation of a single-beam gradient force optical trap for dielectric particles » Optics Letters, Vol.11, N°5, p. 288-290, 1986, montre qu'il est possible d'utiliser les forces de pression de radiation créées par un faisceau laser focalisé pour piéger des particules micrométriques. Ce piège est en réalité créé par la superposition de deux forces opposées. La première, dite force de diffusion, est proportionnelle à l'intensité du faisceau laser et est colinéaire à ce faisceau. La deuxième, dite force de gradient, est dirigée selon le gradient d'intensité du faisceau. Ainsi, si le laser est suffisamment focalisé, le gradient d'intensité est suffisant pour contrer la force de diffusion. Axialement, le profil gaussien engendre deux forces de gradient opposées, qui vont centrer la particule sur le faisceau. On obtient ainsi un piège stable en trois dimensions.

Cette méthode pose des difficultés de piégeage, notamment de particules nanométriques. Il faut au moins plusieurs secondes pour piéger, par exemple, une particule d'or de 36 nm de diamètre.

Par ailleurs le dispositif utilisé pour mettre cette méthode en oeuvre est assez lourd.

D'autres dispositifs de déplacement de particules sont apparus. En particulier, on connaît la manipulation de particules sur des guides d'ondes par l'utilisation des ondes évanescentes générées à la surface d'un guide d'onde monomode : cette technique est décrite par S. Kawata et al. dans « Optically driven Mie particles in an evanescent field along a channeled waveguide » Optics Letters, Vol. 21, N°21, pages 1768-1770, 1996.

Cette technique permet de collecter, au-dessus d'un guide, des particules dispersées aléatoirement (grâce aux forces de gradient) puis de déplacer ces particules le long du guide (forces de diffusion). La méthode s'applique aussi aux particules métalliques mais présente l'inconvénient d'être très dépendante de l'état de surface du guide : une rugosité importante parvient à stopper définitivement la particule.

Il se pose donc le problème de trouver de nouvelles méthodes de déplacement de particules.

### EXPOSÉ DE L'INVENTION

L'invention met en oeuvre des forces optiques engendrées par un réseau de diffraction.

L'invention a pour objet un procédé de déplacement d'une particule mettant en oeuvre un dispositif comportant un substrat, un guide d'ondes et un réseau formé sur le guide d'ondes, dans lequel :
- on injecte de la lumière de longueur d'onde λ dans le guide d'ondes,
- on diffracte la lumière transmise par le guide vers un milieu d'indice nsup dans lequel se trouve la particule.

Les forces de déplacement de la particule sont engendrées par la diffraction de la lumière issue du réseau et sont orientées en fonction des caractéristiques du réseau.

Le réseau est utilisé comme un élément qui découple la lumière qui se propage dans un guide d'onde. L'injection de la lumière dans le guide peut se faite à l'aide d'un couplage par la tranche, par un prisme ou encore à l'aide d'un autre réseau.

La lumière issue du réseau est utilisée comme un véritable moteur permettant non seulement de déplacer les particules, mais aussi de choisir leurs trajectoires et leurs vitesses.

L'invention concerne également un dispositif de déplacement d'une particule comme défini dans la revendication 18.

De préférence, le réseau ne diffracte qu'un seul ordre vers le milieu dans lequel se trouve la particule.

Selon encore un autre mode de réalisation, aucune lumière n'est diffractée vers le substrat.

Par exemple, le guide a un indice effectif neff, le réseau un pas Λ, le substrat un indice nsub tel que nsuper > nsub, et le rapport λ/Λ est compris entre neff - super et neff - nsub ou entre neff + nsub et neff + nsuper.

Lorsque le milieu extérieur est un milieu liquide, le dispositif peut en outre comporter au moins une couche intermédiaire entre le substrat et le guide d'ondes, cette couche ayant un indice de réfraction inférieur à celui du liquide.

De préférence, le réseau a un pas Λ supérieur ou égal à λ/ (neff/nsup + 1)nsup, et/ou inférieur ou égal à 2.λ/ (neff/nsup + 1)nsup, où neff est l'indice effectif du guide d'ondes.

Le substrat peut en outre comporter des moyens de réflexion de la lumière diffractée vers le substrat, par exemple un miroir de Bragg.

Selon une variante, le réseau comporte plusieurs types de motifs, un premier type de motifs et au moins un deuxième type de motifs, différent du premier, par exemple par au moins son pas et/ou une dimension latérale et/ou sa hauteur.

Le réseau peut aussi présenter une courbure.

L'invention permet de déplacer des particules ayant par exemple un diamètre compris entre et 5 nm et 100 µm.

Par ailleurs l'invention permet un déplacement de particules à une vitesse par exemple supérieure à 500 nm/s ou à 1 µm/s ou à 5 µm/s.

L'invention concerne également un procédé de tri de particules ayant des indices de réfraction différents ou des tailles différentes, dans lequel on met en oeuvre un procédé de déplacement tel que décrit ci-dessus.

### BREVE DESCRIPTION DES FIGURES

- La figure 1 représente un premier mode de réalisation de l'invention,
- la figure 2 représente les angles de diffraction de différents ordres en fonction du pas du réseau, dans un dispositif selon l'invention,
- les figures 3A et 3B recensent les différents cas possibles en fonction des valeurs relatives des indices du substrat et du superstrat d'un dispositif selon l'invention,
- la figure 4 donne un exemple d'évolution de l'angle de diffraction dans le substrat pour un substrat d'indice variable,
- les figures 5 - 8B représentent divers autres modes de réalisation de l'invention.

### DESCRIPTION DÉTAILLÉE DE MODES DE RÉALISATION DE L'INVENTION

Un premier mode de réalisation est décrit en liaison avec la figure 1.

Un guide d'onde 2 est formé sur un substrat 4. Un réseau de diffraction 6 est situé ou déposé ou formé sur ce guide 2. Un rayonnement 7 (dont un mode est désigné par la référence 8) est injecté dans le guide 2, par exemple à l'aide d'un couplage par la tranche, par des moyens pour injecter dans le guide un rayonnement à la longueur d'onde souhaitée. A titre d'exemple, de tels moyens comportent un prisme ou un autre réseau.

Le réseau 6 permet de découpler la lumière du mode guidé vers l'extérieur.

Les motifs du réseau vont donc découpler la lumière injectée et engendrer un phénomène de diffraction au-dessus et en dessous du réseau 6, respectivement dans le milieu 14 et le substrat 4.

Dans le milieu 14, la lumière diffractée engendre une « force optique » qui permet d'agir sur, par exemple, une particule 10 située à proximité du réseau.

La direction, repérée par l'angle θm, de l'onde diffractée est donnée par :$sin \left({θ}_{m}\right) = \frac{neff}{nd} + m . \frac{λ}{Λ . nd}$ où :
- neff est l'indice effectif du guide d'onde 2, indice qui dépend des indices du guide 2 et du substrat 4,
- nd est l'indice du milieu dans lequel l'onde diffracte (substrat 4 ou superstrat 14),
- m est l'ordre diffracté considéré,
- λ est la longueur d'onde du rayonnement 7 injecté,
- Λ est le pas spatial du réseau 6 de diffraction.

Par souci de simplicité, cette formule (1), de même que toutes les autres données ci - dessous, sont approchées.

Pour une longueur d'onde de travail λ, on peut, en choisissant le pas du réseau Λ, choisir θm, donc la direction de l'onde diffractée, et donc la direction dans laquelle les particules 10 vont se déplacer.

Si on considère la diffraction d'ordre m = -1, on remarque que cet ordre va commencer à être diffracté si :$sin \left({θ}_{m}\right) = \frac{neff}{nd} - 1. ⁢ \frac{λ}{Λ . nd} > - 1$

Le découplage de cet ordre commence donc pour un pas minimum :${Λ}_{min} = \frac{λ}{\left(\frac{neff}{nd}+1\right) ⁢ nd}$

A ce pas limite, est associé un angle de diffraction négatif de -90°. On a alors une propulsion quasi horizontale des particules.

Si on augmente le pas, l'angle de diffraction augmente puis prend des valeurs positives : la direction de propulsion peut donc être inversée. Cependant, si le pas du réseau augmente encore, le découplage de l'ordre -2 du réseau apparaît. Dans ce cas, on a superposition de deux directions de diffraction. Afin d'assurer un guidage optimal des particules, on préfère donc respecter une limite supérieure du pas du réseau, limite donnée par :${Λ}_{max} = \frac{2. ⁢ λ}{\left(\frac{neff}{nd}+1\right) ⁢ nd}$

Ainsi, on utilise de préférence un réseau dont le pas est compris entre les deux pas limites données par les formules (3) et (4), de façon à n'avoir de diffraction que pour un seul ordre, et donc une propulsion des particules dans une seule direction.

Ce phénomène est illustré sur la figure 2 qui représente les angles de diffractions des différents ordres (ordre -1 : courbe I ; ordre -2 : courbe II ; ordre -3 : courbe III) d'un réseau en fonction du pas de ce réseau. Le superstrat 14 considéré possède un indice de 1.33 (identique à celui de l'eau) et le guide d'onde 2, sous le réseau, un indice effectif de 1.6. La longueur d'onde de travail est de 1064 nm.

Pour un pas de réseau très petit, il n'y a pas de phénomène de découplage et donc pas d'ordre diffracté.

Lorsque Λ = 363nm, on atteint le pas limite de diffraction (3) du réseau, dans les conditions spécifiées ci-dessus : la direction de l'onde diffractée est alors de -90° ce qui signifie que la particule se déplace dans le sens opposé à la lumière dans le guide.

Si on augmente encore ce pas, on augmente l'angle de diffraction. Pour un pas de réseau compris entre 363 et 726 nm, seul l'ordre -1 est diffracté par le réseau et sa direction peut varier entre -90° et +5.8°.

L'angle de diffraction devient nul pour Λ = 665nm : la particule est alors en lévitation simple au-dessus du réseau.

Une augmentation supplémentaire du pas engendre une inversion de la direction de diffraction (angles positifs) et une inversion de la direction de la particule. On atteint ensuite la limite de diffraction de l'ordre -2 pour Λ = 726nm.

Ainsi, en travaillant dans une gamme de pas variant entre 363 et 726 nm, on peut faire varier la direction de diffraction entre -90° et +5.8°. Dans une telle configuration, seul l'ordre -1 est diffracté par le réseau et tout le rayonnement s'exerce dans une même direction.

Il est également possible de travailler avec un pas supérieur à la limite (4) exprimée ci-dessus, donc à la valeur de 726 nm dans l'exemple ci-dessus, mais le mouvement de la particule est alors plus complexe.

La particule 10 placée au-dessus du réseau 6 va être frappée par l'onde diffractée qui va la pousser dans la direction choisie.

Les forces s'exerçant sur les particules s'expriment de la façon suivante :$F = \frac{nd}{c} ⁢ \left({C}_{scat}+{C}_{abs}\right) ⁢ I$ où Cscat et Cabs sont les sections efficaces de diffusion et d'absorption de la particule, I est l'intensité diffractée par le réseau 6 et nd l'indice de superstrat 14.

Les sections efficaces dépendent directement de l'indice optique de la particule mais aussi de son volume. Ainsi, deux particules de matériaux différents ou bien de taille différentes auront des vitesses de déplacement différentes, ce qui permet par exemple de réaliser un tri de ces particules. Par exemple, une bille d'or de 1µm de diamètre se déplacera plus vite qu'une bille de latex de même taille.

Le dispositif ainsi décrit présente la propriété de pouvoir déplacer, sans contact et avec des vitesses importantes (plusieurs microns par seconde, ou plus) des particules (ou des objets biologiques) de taille micrométrique ou nanométrique, cette taille étant par exemple comprise entre 10 µm et 50 nm. De plus, il permet de trier des particules de natures ou de tailles différentes.

D'après la formule (1), on constate que le découplage de la lumière dans le réseau n'a pas lieu pour tous les indices du milieu extérieur 14. En effet, si on considère toujours l'ordre -1, on remarque que la diffraction n'existe pas si l'indice du milieu considéré est trop faible. La condition de diffraction peut s'écrire, pour l'ordre -1 :$neff - nd < \frac{λ}{Λ} < neff + nd$

Ainsi, dans la configuration du dispositif décrite ci-dessus, si nₛᵤₚₑᵣ représente l'indice du milieu 14, on aura une intensité diffractée dans ce dernier si :$neff + {n}_{sup er} > \frac{λ}{Λ}$

De même, si n_{sub} représente l'indice du substrat 4, une intensité sera effectivement diffractée dans ce dernier si :$neff + {n}_{sub} > \frac{λ}{Λ}$

Pour augmenter l'efficacité du dispositif et éviter les pertes de lumière dans le substrat 4, il est possible de travailler dans des conditions d'indice (superstrat 14 et substrat 4) qui permettent la diffraction dans le superstrat 14 mais pas celle dans le substrat 4.

Les figures 3A et 3B recensent les différents cas possibles en fonction des valeurs relatives des indices du substrat 4 et du superstrat 14. La figure 3A correspond au cas où nsuper < nsub et la figure 3B au cas où nsuper > nsub.

Ces deux figures indiquent dans quels cas il y a diffraction, ou pas, dans le substrat (droites D3 et D4) et dans le superstrat (droites D1 et D2), en fonction de la valeur de λ/Λ.

Les droites D2 et D4 correspondent au cas nsuper > nsub, et les droites D1 et D3 au cas nsuper < nsub.

Ainsi, dans les zones A1 et A'1 de la figure 3B (nsuper>nsub et neff - nsuper < λ/Λ < neff - nsub (A1) ou neff + nsub < λ/Λ < neff + nsuper (A'1)), il y a diffraction dans le superstrat et pas de perte dans le substrat. Des pertes apparaissent dans le substrat pour la zone A2, pour laquelle il y a toujours diffraction dans le superstrat, c'est-à-dire lorsque neff + nsub > λ/Λ > neff - nsub.

Dans les zones A3 et A'3 (nsuper<nsub et neff - nsub < λ/Λ < neff - nsuper (A3) ou neff + nsub < λ/Λ < neff + nsuper (A'3)), il y a diffraction dans le substrat et pas dans le superstrat (donc uniquement des pertes et pas de diffraction). La diffraction dans le superstrat apparaît dans la zone A4, c'est-à-dire lorsque neff + nsuper > λ/Λ > neff - nsuper).

Pour limiter les pertes dans le substrat, on travaillera de préférence dans les zones A1 et A'1, donc dans les conditions (8) suivantes :$\begin{matrix}{n}_{super} > {n}_{sub} et \\ neff - {n}_{super} < λ / Λ < neff - {n}_{sub} . \\ Ou neff + nsub < λ / Λ < neff + nsuper\end{matrix}$

Mais il est également possible de travailler dans les zones A2 et A4.

La figure 4 donne un exemple dans le cas du mode n=-1 : l'axe des ordonnées donne l'angle de diffraction dans le substrat pour un substrat d'indice variable (en abscisse), pour un pas du réseau égal à Λ = 370 nm, un indice effectif du guide neff = 1.6 et une longueur d'onde λ de 1064 nm.

Si on considère un milieu extérieur d'indice nsuper = 1.33, comme de l'eau, et un substrat d'indice nsub inférieur à 1.27, on évite complètement les phénomènes de pertes dans le substrat et toute la lumière découplée sert à déplacer les particules (λ/Λ = 2,8756, alors que neff + nsub < 2,87 et neff + n super = 2,97).

Ainsi, dans le cadre d'un déplacement de particules en milieu liquide, on peut envisager l'utilisation d'une couche intermédiaire, située entre le substrat 4 et le guide d'onde 2 dont l'indice est inférieur à celui de l'eau. On aura ainsi un phénomène de diffraction uniquement dans l'eau et sans aucune perte d'énergie dans le substrat. Cette couche intermédiaire pourrait être par exemple une couche de silice déposée par une technologie sol-gel qui présente un indice d'environ 1.22.

Un autre mode de réalisation est représenté sur la figure 5. Il consiste à placer un miroir de Bragg 20 dans le substrat 4.

Ce miroir renvoie vers le milieu extérieur 14 la lumière diffractée dans le substrat 4.

On optimise ainsi le transfert d'énergie vers le milieu extérieur 14.

Le dépôt multicouche 20 comporte une alternance de films minces diélectriques qui n'absorbent pas la lumière à la longueur d'onde du faisceau 7. Ceux-ci présentent successivement un indice de réfraction haut, noté nh (matériaux possibles : TiO2, HfO2, Si3N4, Ta2O5, A1203, In2O3) et un indice bas noté nb (matériaux possibles : SiO2, MgF2, LiF).

Il peut être réalisé, par exemple, par dépôt physique en phase vapeur, ou dépôt PVD (PVD pour « Physical Vapor Deposition »), ou par dépôt chimique en phase vapeur, ou dépôt CVD (CVD pour « Chemical Vapor Deposition ») ou par voie sol-gel.

Si on note θ, θh, θb, les angles de diffraction respectivement dans le substrat 4, dans le film d'indice haut et dans le film d'indice bas et ns l'indice de ce substrat, on a :$nh * sin \left(θh\right) = nb * sin \left(θb\right) = ns * sin \left(δ\right)$

Les épaisseurs eb et eh, des couches minces respectivement de bas et de haut indice, sont liées à nb, θb et à nh, θh par les relations suivantes :$eb = λ / \left(4*nb*cos\left(θb\right)\right)$$eh = λ / \left(4*nh*cos\left(θh\right)\right)$ où λ est la longueur d'onde incidente.

L'onde réfléchie par le miroir aura, après réflexion sur ce miroir, puis après avoir retraversé le réseau, la même direction que celle issue du réseau 6 vers le superstrat.

Il est en outre possible d'ajouter, entre le miroir et le guide, une couche tampon d'indice inférieur à celui du guide, ce qui évite le découplage de la lumière dans le miroir.

Quel que soit le mode de réalisation envisagé, la direction de la particule 10 est liée au pas du réseau. On peut donc réaliser des dispositifs sur lesquels on réalise une réelle ingénierie de trajectoire de la particule par le contrôle du pas du réseau. En effet, comme montré précédemment, on peut, en contrôlant le pas du réseau, faire varier les angles de diffraction entre -90° et +5°. Par exemple, sur la figure 6, une particule 10 injectée à droite va entrer en lévitation par l'action des ondes 22 diffractées, ces ondes ayant une composante verticale importante ou prépondérante, puis être déplacée vers le côté gauche de la figure par les ondes 23, puis 24, progressivement plus inclinées par rapport à une direction verticale.

Selon encore un autre mode de réalisation, on peut faire varier et contrôler la vitesse de la particule par la maîtrise de l'intensité diffractée : les dimensions latérales du motif du réseau (largeur w1 comme indiquée sur la figure 6 et/ou largeur w2, mesurée selon une direction perpendiculaire au plan de la figure 6 et comme indiqué sur la figure 7A, et/ou sa hauteur h, permettent un contrôle de l'énergie diffractée.

Les variations du pas du réseau et de ses dimensions latérales seront par exemple réalisées grâce à un masque approprié. Les variations de hauteur des motifs seront faites soit par l'utilisation de plusieurs niveaux de masquage soit par l'utilisation de couches présentant des gradients d'épaisseur associés à une gravure sélective.

Le réseau mis en oeuvre peut comporter une pluralité de motifs, chaque motif étant différent des autres motifs, par exemple par au moins son pas et/ou une largeur w1 ou w2 et/ou sa hauteur h.

On peut aussi confiner les particules sur une piste en utilisant, sous le réseau 6, un guide d'onde 22 de largeur limitée (Fig. 7A qui représente une vue de dessus du dispositif). De cette façon, on limite l'extension latérale du champ, ce qui engendre une force de gradient latérale Fgrad et qui centre les particules sur la piste au-dessus du guide 22 (Fig. 7B) .

Selon un autre mode de réalisation, qui peut lui aussi être combiné avec les divers modes exposés ci-dessus, on limite l'extension latérale du réseau et on en incurve les extrémités.

Ce mode de réalisation est représenté sur les figures 8A (vue schématique de dessus) et 8B. Il permet de générer une diffraction « latérale » du rayonnement, qui va rencontrer la particule et la guider le long d'une « ligne focale ». On contrôlera ainsi la position de la particule dans les trois dimensions de l'espace, ce qui permet d'envisager des trajectoires plus complexes (par exemple une trajectoire non linéaire ou qui serpente ou une trajectoire courbe dans un plan parallèle au substrat). La réalisation de ce type de dispositif est similaire à celle du dispositif de base mais utilise un masque sur lequel on imprime des courbes au lieu des lignes traditionnelles du réseau.

Selon un exemple de réalisation, le guide d'onde pourra être réalisé par un procédé d'échange d'ions traditionnel avec des ions argent sur un substrat de BK7. L'épaisseur du guide sera choisie de façon à travailler avec un guide monomode pour la longueur d'onde désirée. On pourra aussi utiliser tout matériau diélectrique permettant un guidage efficace de la lumière ou encore travailler sur un substrat de silicium.

Le réseau pourra être réalisé en résine, en oxyde de titane (TiO2) ou encore en nitrure. Il peut être gravé par une technologie de lithographie par faisceau d'électrons ou encore par une technologie de lithographie de précision.

Un autre exemple de réalisation concerne une structure avec un miroir de Bragg, comme sur la figure 5.

Le substrat 4 est par exemple en silicium.

Celui-ci est recouvert d'un miroir de Bragg 20 qui permet d'éviter les fuites de lumière dans le substrat. Par exemple, pour une longueur d'onde de travail de 1064 nm, on pourra recouvrir le substrat d'un multicouche 20 constitué par l'alternance de couches minces de silice d'épaisseur 264 nm et de couches minces en dioxyde de titane d'épaisseur 123 nm déposées en IBS. Le multicouche sera composé de 20 couches minces puis recouvert par une couche d'isolation en silice de 2 µm d'épaisseur. Le miroir ainsi réalisé permet de réfléchir tous les rayons arrivant dans une gamme angulaire comprise entre 35° et 70°.

Le guide d'onde 2 pourra, par exemple, être réalisé en nitrure (Si3N4) par des techniques de dépôt traditionnelles (LPCVD par exemple). On pourra choisir une épaisseur de 223 nm de nitrure et une largeur de guide de 1 µm.

Le réseau 6 sera réalisé en résine, en oxyde de titane (TiO2) ou encore en nitrure grâce à plusieurs niveaux de masquage superposés qui permettent une variation spatiale de l'épaisseur du réseau.

Il peut être gravé par une technologie de lithographie par faisceau d'électrons ou encore par une technologie de lithographie de précision. On pourra choisir un pas variant entre 353 et 706 nm pour faire varier l'angle entre -90° et 7.8°.

## Revendications

1. Procédé de déplacement d'une particule (10) mettant en oeuvre un dispositif comportant un substrat (4), un guide d'ondes (2) formé sur le substrat et un réseau (6) formé sur le guide d'ondes, dans lequel :
- on injecte de la lumière de longueur d'onde λ dans le guide d'ondes,
- on diffracte, au moyen du réseau, la lumière qui se propage dans le guide vers un milieu (14) d'indice nsuper dans lequel se trouve la particule.

2. Procédé selon la revendication 1, le pas du réseau étant tel que celui-ci ne diffracte qu'un seul ordre vers le milieu dans lequel se trouve la particule.

3. Procédé selon l'une des revendications 1 ou 2, l'indice nsuper et l'indice du substrat étant tels qu'aucune lumière n'est diffractée vers le substrat (4).

4. Procédé selon la revendication 3, le guide (2) ayant un indice effectif neff et le réseau un pas Λ, le substrat un indice nsub tel que nsuper > nsub, et le rapport λ/Λ étant compris entre neff - nsuper et neff - nsub ou entre neff + nsub et neff + nsuper.

5. Procédé selon l'une des revendications 1 à 4, le milieu (14) étant un milieu liquide, le dispositif comportant en outre au moins une couche intermédiaire entre le substrat (4) et le guide d'ondes (2), cette couche ayant un indice de réfraction inférieur à celui du liquide (14).

6. Procédé selon l'une des revendications 1 à 5, le réseau ayant un pas Λ supérieur ou égal à λ/(neff/nsuper + 1)nsuper, où neff est l'indice effectif du guide d'ondes.

7. Procédé selon l'une des revendications 1 à 5, le réseau ayant un pas Λ inférieur ou égal à 2. λ/ (neff/nsuper + 1) nsuper, où neff est l'indice effectif du guide d'ondes.

8. Procédé selon l'une des revendications 1 à 5, le substrat comportant en outre des moyens de réflexion de la lumière diffractée vers le substrat.

9. Procédé selon la revendication 7, le substrat comportant un miroir de Bragg (20).

10. Procédé selon l'une des revendications 1 à 7, le réseau comportant un premier type de motifs et au moins un deuxième type de motifs, différent du premier.

11. Procédé selon la revendication 10, le deuxième type de motif étant différent du premier par au moins son pas et/ou une dimension latérale et/ou sa hauteur.

12. Procédé selon l'une des revendications 1 à 9, au moins une partie du guide d'ondes ayant une extension latérale inférieure à celle du réseau.

13. Procédé selon l'une des revendications 1 à 10, le réseau présentant une courbure.

14. Procédé selon l'une des revendications précédentes, la particule suivant une trajectoire courbe dans un plan parallèle au substrat (4).

15. Procédé selon l'une des revendications 1 à 14, la particule ayant un diamètre compris entre et 5 nm et 100 µm.

16. Procédé selon l'une des revendications 1 à 15, l'intensité diffractée étant telle que la particule est déplacée à une vitesse supérieure à 500 nm/s ou à 1 µm/s ou à 5 µm/s.

17. Procédé de tri de particules d'indice de réfraction différents ou de tailles différentes, dans lequel on met en oeuvre un procédé de déplacement selon l'une des revendications 1 à 16.

18. Dispositif de déplacement d'une particule (10), comportant un substrat (4), un guide d'ondes (2) formé sur le substrat et un réseau (6) formé sur le guide d'ondes, ce réseau permettant de diffracter une lumière de longueur d'onde λ, qui se propage dans le guide, vers un milieu extérieur d'indice nsuper,
**caractérisé en ce que** :
au moins une partie du guide d'ondes ayant une extension latérale inférieure à celle du réseau.

19. Dispositif selon la revendication 18, le pas du réseau étant tel que celui-ci ne diffracte qu'un seul ordre à la longueur d'onde λ.

20. Dispositif selon la revendication 18 ou 19, l'indice nsuper et l'indice du substrat étant tels qu'aucune lumière à la longueur d'onde λ n'est diffractée vers le substrat (4).

21. Dispositif selon l'une des revendications 18 à 20, le guide (2) ayant un indice effectif neff et le réseau un pas Λ, le substrat un indice nsub tel que nsuper > nsub, et le rapport λ/Λ étant compris entre neff - super et neff - nsub ou entre neff + nsub et neff + nsuper.

22. Dispositif selon l'une des revendications 18 à 21, comportant en outre au moins une couche intermédiaire entre le substrat (4) et le guide d'ondes (2), cette couche ayant un indice de réfraction inférieur à celui de l'eau.

23. Dispositif selon la revendication 22, la couche intermédiaire étant une couche de silice.

24. Dispositif selon l'une des revendications 18 à 23, le réseau ayant un pas Λ supérieur ou égal à λ/(neff/nsuper + 1) nsuper, où neff est l'indice effectif du guide d'ondes.

25. Dispositif selon l'une des revendications 18 à 24, le réseau ayant un pas Λ inférieur ou égal à 2.λ/ (neff/nsuper + 1) nsuper, où neff est l'indice effectif du guide d'ondes.

26. Dispositif selon l'une des revendications 18 à 25, le substrat comportant en outre des moyens de réflexion de la lumière diffractée vers le substrat.

27. Dispositif selon la revendication 26, le substrat comportant un miroir de Bragg (20).

28. Dispositif selon l'une des revendications 26 ou 27 comportant en outre une couche d'indice inférieur à celui du guide et située entre le guide et les moyens de réflexion.

29. Dispositif selon l'une des revendications 18 à 28, le réseau comportant un premier type de motifs et au moins un deuxième type de motifs, différent du premier.

30. Dispositif selon la revendication 29, le deuxième type de motif étant différent du premier par au moins son pas et/ou une dimension latérale et/ou sa hauteur.

31. Dispositif selon l'une des revendications 18 à 30, le réseau présentant une courbure dans un plan parallèle au plan du substrat.

## Claims

1. Process for moving a particle (10) using a device comprising a substrate (4), a wave guide (2) formed on the substrate and a grating (6) formed on the wave guide, in which:
- light with wavelength λ is injected into the wave guide,
- the light which propagates through the guide is diffracted by the grating to a medium (14) with an index nsuper in which the particle is located.

2. Process according to claim 1, the grating pitch being such that the grating only diffracts a single order towards the medium in which the particle is located.

3. Process according to either claim 1 or 2, the index nsuper and the index of the substrate being such that no light is diffracted to the substrate (4).

4. Process according to claim 3, in which the effective index of the guide (2) is neff, the grating pitch is Λ, the index of the substrate is nsub such that nsuper > nsub, and the ratio λ/Λ is between neff - super and neff - nsub or between neff + nsub and neff + nsuper.

5. Process according to one of claims 1 to 4, the medium (14) being a liquid medium, the device also comprising at least one intermediate layer between the substrate (4) and the wave guide (2), this layer having a refraction index less than the refraction index of the liquid (14).

6. Process according to one of claims 1 to 5, in which the grating pitch Λ is greater than or equal to λ/ (neff/nsuper + 1)nsuper, where neff is the effective index of the wave guide.

7. Process according to one of claims 1 to 5, in which the grating pitch Λ is less than or equal to 2.λ/(neff/nsuper + 1) nsuper, where neff is the effective index of the wave guide.

8. Process according to one of claims 1 to 5, the substrate also comprising means of reflecting light diffracted to the substrate.

9. Process according to claim 7, the substrate comprising a Bragg mirror (20) .

10. Process according to one of claims 1 to 7, the grating comprising a first type of patterns, and at least a second type of patterns different from the first type.

11. Process according to claim 10, the second type of patterns being different from the first type at least due to its pitch and / or a lateral dimension and / or its height.

12. Process according to one of clams 1 to 9, the lateral extension of at least part of the wave guide being smaller than the lateral extension of the grating.

13. Process according to one of claims 1 to 10, the grating being curved.

14. Process according to one of the abode claims, the particle following a curved trajectory in a plane parallel to the substrate (4).

15. Process according to one of claims 1 to 14, the particle diameter being between 5 nm and 100 µm.

16. Process according to one of claims 1 to 15, the particle being moved at a speed greater than 500 nm/s or 1 µm/s or 5 µm/s.

17. Sort process for particles with different refraction indexes or different sizes, in which a movement Process according to one of claims 1 to 16 is used.

18. Device for moving a particle (10), 1 comprising a substrate (4), a wave guide (2) formed on the substrate and a grating (6) formed on the wave guide, this grating diffracting light with wavelength λ which propagates through the guide, two an external medium with index nsuper,
**Characterized in that**
at least part of the wave guide has a lateral extension smaller than the lateral extension of the grating.

19. Device according to claim 18, the grating pitch being such that the grating only diffracts a singe order with wavelength λ.

20. Device according to claim 18 or 19, the index nsuper and the index of the substrate being such that no light with wavelength λ being diffracted to the substrate (4).

21. Device according to one of claims 18 to 20, the guide (2) having an effective index neff and the grating having a pitch Λ, the substrate having an index nsub such that nsuper > nsub, and the ratio λ/Λ being between neff - super and neff - nsub or between neff + nsub and neff + nsuper.

22. Device according to one of claims 18 to 21, also comprising at least one intermediate layer between the substrate (4) and the wave guide (2), this layer having a refraction index less than or equal to the refraction index of water.

23. Device according to claim 22, the intermediate layer being a silica layer.

24. Device according to one of claims 18 to 23, the grating pitch Λ being greater than or equal to
λ/ (neff/nsuper + 1) nsuper, where neff is the effective index of the wave guide.

25. Device according to one of claims 18 to 24, the grating pitch Λ being less than or equal to 2.λ/ (neff/nsuper + 1) nsuper, where neff is the effective index of the wave guide.

26. Device according to one of claims 18 to 25, the substrate also comprising means of reflecting light diffracted to the substrate.

27. Device according to claim 26, the substrate comprising a Bragg mirror (20).

28. Device according to either claim 26 or 27 also comprising a layer with an index less than the index of the guide and located between the guide and the reflection means.

29. Device according to one of claims 18 to 28, the grating comprising one first type of patterns and at least one second type of patterns, different from the first.

30. Device according to claim 29, the second type of patterns being different from the first type, for example at least due to its pitch and / or a lateral dimension and / or its height.

31. Device according to one of claims 18 to 30, the grating following a curved trajectory in a plane parallel to the substrate.

## Patentansprüche

1. Verfahren zum Bewegen eines Partikels (10), bei dem eine Vorrichtung zum Einsatz kommt, die ein Substrat (4), einen Wellenleiter (2), der auf dem Substrat ausgebildet ist, und ein Gitter (6), das auf dem Wellenleiter ausgebildet ist, aufweist, wobei:
- Licht mit einer Wellenlänge λ in den Wellenleiter injiziert wird,
- das Licht, welches sich in dem Wellenleiter ausbreitet, mittels des Gitters zu einem Medium (14) mit einem Index super gebeugt wird, in welchem sich das Partikel befindet.

2. Verfahren nach Anspruch 1, wobei der Rasterschritt des Gitters so beschaffen ist, dass dieses nur eine einzige Ordnung zu dem Medium beugt, in welchem sich das Partikel befindet.

3. Verfahren nach einem der Ansprüche 1 oder 2 wobei der Index nsuper und der Index des Substrates so beschaffen sind, dass kein Licht zu dem Substrat (4) gebeugt wird.

4. Verfahren nach Anspruch 3, wobei der Wellenleiter (2) einen effektiven Index neff und das Gitter einen Rasterschritt Λ aufweist, das Substrat einen solchen Index nsub aufweist, dass nsuper > nsub ist, und das Verhältnis λ/Λ zwischen neff - nsuper und neff - nsub oder zwischen neff + nsub und neff + nsuper liegt.

5. Verfahren nach einem der Ansprüche 1 bis 4, wobei das Medium (14) ein flüssiges Medium ist und die Vorrichtung außerdem mindestens eine Zwischenschicht zwischen dem Substrat (4) und dem Wellenleiter (2) aufweist, wobei diese Schicht einen Brechungsindex aufweist, der kleiner ist als derjenige der Flüssigkeit (14) ist.

6. Verfahren nach einem der Ansprüche 1 bis 5, wobei das Gitter einen Rasterschritt Λ aufweist, der größer oder gleich λ/ (neff/nsuper + 1) nsuper ist, wobei neff der effektive Index des Wellenleiters ist.

7. Verfahren nach einem der Ansprüche 1 bis 5, wobei das Gitter einen Rasterschritt A aufweist, der kleiner oder gleich 2.λ/(neff/nsuper + 1) nsuper ist, wobei neff der effektive Index des Wellenleiters ist.

8. Verfahren nach einem der Ansprüche 1 bis 5, wobei das Substrat außerdem Mittel zur Reflexion des zu dem Substrat gebeugten Lichtes aufweist.

9. Verfahren nach Anspruch 7, wobei das Substrat einen Bragg-Spiegel (20) aufweist.

10. Verfahren nach einem der Ansprüche 1 bis 7, wobei das Gitter einen ersten Typ von Motiven und mindestens einen zweiten Typ von Motiven, der von dem ersten verschieden ist, aufweist.

11. Verfahren nach Anspruch 10, wobei sich der zweite Typ von Motiven von dem ersten mindestens in seinem Rasterschritt und/oder einer seitlichen Abmessung und/oder seiner Höhe unterscheidet.

12. Verfahren nach einem der Ansprüche 1 bis 9, wobei mindestens ein Teil des Wellenleiters eine seitliche Ausdehnung hat, die kleiner als diejenige des Gitters ist.

13. Verfahren nach einem der Ansprüche 1 bis 10, wobei das Gitter eine Krümmung aufweist.

14. Verfahren nach einem der vorhergehenden Ansprüche, wobei das Partikel einer gekrümmten Trajektorie in einer zu dem Substrat (4) parallelen Ebene folgt.

15. Verfahren nach einem der Ansprüche 1 bis 14, wobei das Partikel einen Durchmesser aufweist, der zwischen 5 nm und 100 µm liegt.

16. Verfahren nach einem der Ansprüche 1 bis 15, wobei die gebeugte Intensität so beschaffen ist, dass das Partikel mit einer Geschwindigkeit bewegt wird, die größer als 500 nm/s oder als 1 µm/s oder als 5 µm/s ist.

17. Verfahren zu Sortieren von Partikeln mit unterschiedlichen Brechungsindizes oder unterschiedlichen Größen, bei welchem ein Verfahren zum Bewegen nach einem der Ansprüche 1 bis 16 abgewendet wird.

18. Vorrichtung zum Bewegen eines Partikels (10), die ein Substrat (4), einen Wellenleiter (2) , der auf dem Substrat ausgebildet ist, und ein Gitter (6), das auf dem Wellenleiter ausgebildet ist, aufweist, wobei dieses Gitter ermöglicht, Licht mit einer Wellenlänge λ, welches sich in dem Wellenleiter ausbreitet, zu einem äußeren Medium mit einem Index nsuper zu beugen, **dadurch gekennzeichnet, dass**:
mindestens ein Teil des Wellenleiters eine seitliche Ausdehnung hat, die kleiner als diejenige des Gitters ist.

19. Vorrichtung nach Anspruch 18, wobei der Rasterschritt des Gitters so beschaffen ist, dass dieses nur eine einzige Ordnung mit der Wellenlänge λ beugt.

20. Vorrichtung nach Anspruch 18 oder 19, Mobei der Index nsuper und der Index des Substrates so beschaffen sind, dass kein Licht mit der Wellenlänge λ zu dem Substrat (4) gebeugt wird.

21. Vorrichtung nach einem der Ansprüche 18 bis 20, wobei der Wellenleiter (2) einen effektiven Index neff und das Gitter einen Rasterschritt Λ aufweist, das Substrat einen solchen Index nsub aufweist, dass nsuper > nsub ist, und das Verhältnis λ/Λ zwischen neff - nsuper und neff - nsub oder zwischen neff + nsub und neff + nsuper liegt.

22. Vorrichtung nach einem der Ansprüche 18 bis 21, die außerdem mindestens eine Zwischenschicht zwischen dem Substrat (4) und dem Wellenleiter (2) aufweist, wobei diese Schicht einen Brechungsindex aufweist, der kleiner als derjenige von Wasser ist.

23. Vorrichtung nach Anspruch 22, wobei die Zwischenschicht eine Siliciumdioxid-Schicht ist.

24. Vorrichtung nach einem der Ansprüche 18 bis 23, wobei das Gitter eisen Rasterschritt Λ aufweist, der größer oder gleich λ/ (neff/nsuper + 1) nsuper ist, wobei neff der effektive Index des Wellenleiters ist.

25. Vorrichtung nach einem der Ansprüche 18 bis 24, wobei das Gitter einen Rasterschritt Λ aufweist, der kleiner oder gleich 2.λ/(neff/nsuper + 1)nsuper ist, wobei neff der effektive Index des Wellenleiters ist.

26. Vorrichtung nach einem der Ansprüche 18 bis 25, wobei das Substrat außerdem Mittel zur Reflexion des zu dem Substrat gebeugten Lichtes aufweist.

27. Vorrichtung nach Anspruch 26, wobei das Substrat einen Bragg-Spiegel (20) aufweist.

28. Vorrichtung nach einem der Ansprüche 26 oder 27, die außerdem eine schicht mit einem Index, der kleiner als derjenige des Wellenleiters ist, aufweist, die sich zwischen dem Wellenleiter und den Reflexionsmitteln befindet.

29. Vorrichtung nach einem der Ansprüche 18 bis 28, wobei das Gitter einen ersten Typ von Motiven und mindestens einen zweiten Typ von Motiven, der von dem ersten verschieden ist, aufweist.

30. Vorrichtung nach Anspruch 29, wobei sich der zweite Typ von Motiven von dem ersten mindestens in seinem Rästerschritt und/oder einer seitlichen Abmessung und/oder seiner Höhe unterscheidet.

31. Vorrichtung nach einem der Ansprüche 18 bis 30, wobei das Gitter eine Krümmung in einer zu dem Substrat parallelen Ebene aufweist.
